# EUROPÄISCHE PATENTSCHRIFT

(11) **EP 1 070 469 B1**
(45) Veröffentlichungstag und Bekanntmachung des Hinweises auf die Patenterteilung: **30.07.2003**
(21) Anmeldenummer: 00112362.9
(22) Anmeldetag: 09.06.2000
(51) Int. Cl.: A47B 77/02

(54) **Wandanschlussleiste**
Wall joint strip
Dosseret

(30) Priorität: 22.07.1999 DE 29912785 U
(43) Veröffentlichungstag der Anmeldung: 24.01.2001
(73) Patentinhaber: REHAU AG + Co, 95111 Rehau (DE)
(72) Erfinder: Rockmann, Friedrich, 95173 Schönwald (DE)

(56) Entgegenhaltungen:
- DE-U- 29 513 103
- DE-U- 29 516 954
- DE-U- 29 721 508
- US-A- 5 711 123

## Beschreibung

Die Erfindung betrifft eine Wandanschlußleiste für Arbeitsplatten im Innenausbau wie Einbauküchen, Badmöbel und dergleichen, mit einem an der Arbeitsplatte oder an der Wand zu befestigenden Unterteil sowie einem Oberteil, das mit einem angeformten in eine Aufnahme des Unterteils rastbaren Haltesteg versehen ist, wobei das Oberteil aus einem Trägerelement und einem Abdeckelement besteht und wobei an den freien Enden des Trägerelementes wenigstens eine elastische Dichtlippe angeformt ist.

Aus der DE 37 12 718 ist eine gattungsgemäße Wandanschlußleiste bekannt. Diese besteht aus einer an der Arbeitsplatte oder an der Wand befestigten Trägerleiste in Form eines Winkelprofils mit einer oberen gegen die Wand und einer unteren gegen die Arbeitsplatte dichtenden elastischen Dichtlippe an jeweils einem Winkelschenkel der Trägerleiste. Eine starre Abdeckleiste ist mit einem angeformten und einem Aufnahmeschlitz der Trägerleiste steckbaren Haltesteg versehen.
Diese Wandanschlußleiste soll sehr einfach in Herstellung und Montage sein und im eingebauten Zustand eine optimale Dichtwirkung zwischen Wand und Arbeitsplatte aufweisen, wobei diese optisch nicht störend in Erscheinung treten soll.

Dies soll dadurch erreicht werden, daß die Trägerleiste mit den Dichtlippen ein symmetrisches Winkelprofil besitzt, daß die Dichtlippen an der Trägerleiste mit einem zur Abdeckleiste hin gewölbten und zur Wand bzw. Arbeitsplatte hin hohl ausgebildeten Dichtlippenprofil versehen sind. Die Abdeckleiste stützt sich gegen die Dichtlippen ab und übergreift diese im montierten Zustand formschlüssig.

Bei der Montage dieser Wandanschlußleiste sind jedoch recht hohe Kräfte erforderlich, um die Abdeckleiste im Haltesteg der Trägerleiste so zu fixieren, daß die Rückstellkraft der Dichtlippen diese nicht wieder herausdrücken.

Ein weiterer Nachteil wird im Übergangsbereich zwischen der Abdeckleiste und der Wand bzw. Arbeitsplatte gesehen, da hier durch fertigungsbedingte Toleranzen Spaltmaße entstehen können, die zum einen der Optik des gesamten Systems abträglich sind und zum anderen Krümel, Essensreste und dergleichen in den Zwischenraum zwischen der Abdeckleiste und den an der Trägerleiste angeformten Dichtlippen hineingelangen können und an dieser Stelle zur Schimmelbildung oder zu unangenehmer Geruchsbelästigung führen können. Ein weiterer Nachteil dieser Wandanschlußleiste besteht darin, daß bei einer Demontage, beispielsweise zu Reinigungszwecken, entweder der Aufnahmeschlitz der Trägerleiste oder der steckbare Haltesteg der Abdeckleiste irreversibel beschädigbar sind und somit ein komplettes neues Wandanschlußleistensystem montiert werden muß. Das gleiche Problem kann auftreten, wenn aus Gründen der Design-Ansichten des Nutzers hier ein neues Dekor auf der Abdeckleiste gewünscht wird.

Hier setzt die Erfindung ein, die es sich zur Aufgabe gestellt hat, die Nachteile des Standes der Technik dahingehend zu verbessern, daß eine Wandanschlußleiste geschaffen wird, die kostengünstig herstellbar und einfach in ihrer Montage ist, die im eingebauten Zustand eine optimale Dichtwirkung realisiert und pflegeleicht ist, und welche bei wunschgemäßen Veränderungen des Designs flexibel auswechselbar ist.

Die Aufgabe wird dadurch gelöst, daß an dem Abdeckelement eine von der Oberkante ausgehende Abschrägung von 30 bis 60° ausgebildet ist. Vorteilhaft bei dieser Ausführung ist, daß durch diese Dimensionierung zwischen der Wandanschlußleiste und der Wand bzw. Arbeitsplatte ein Zwischenraum entsteht, der den Vorstellungen der Designer entsprechend ausgeführt werden kann und den praktischen Ansprüchen an Pflege und Reinigung durch den Nutzer keine Schwierigkeiten stellt.

DE 29 516 954 U zeigt eine Wandanschlußleiste gemäß dem Obergriff des Anspruchs 1.

Weiterhin ist es durch die erfindungsgemaße Wandanschlußleiste möglich, verschiedene Materialien für das Abdeckelement einzusetzen, ohne daß die Dichtfunktion der Wandanschlußleiste beeinträchtigt ist.
Somit ist es auch möglich, mit der erfindungsgemäßen Wandanschlußleiste Materialien für das Abdeckelement zu verwenden, welche identisch zum Material der Arbeitsplatte sind, ohne daß diese separat mit der Arbeitsplatte beispielsweise verklebt werden müssen.

Durch die unterschiedliche Winkelstellung wird das Design des Abdeckelementes noch stärker in den Vordergrund gestellt, da hierdurch ein gewisser räumlicher Effekt entsteht, der mit herkömmlichen Wandanschlußleisten nicht realisierbar ist.
Dies kann auch dadurch betont werden, daß die Abschrägung über die gesamte Höhe des Abdeckelementes ausgebildet ist, wobei es auch im Rahmen der Erfindung liegt, die Abschrägung nur über einen Teil der Höhe des Abdeckelementes auszubilden.

Hier liegt es in den Händen der jeweiligen Designer, eine durch die individuellen Wünsche des Kunden bestimmte Ausführungsform der Wandanschlußleiste zu gestalten, da diese im Bereich der Abschrägung nicht nur eine lineare Ausbildung erfahren können, sondem hier liegt es auch im Rahmen der erfindungsgemäßen Wandanschlußleiste, die Abschrägung konvex oder konkav auszubilden. Weiterhin ist es denkbar, Kombinationen der verschiedenen Geometrien zu verwenden.

Es soll nun an zwei die Erfindung nicht beschränkenden Figuren diese näher beschrieben werden. Es zeigt:
- Figur 1:: Schnitt durch eine erfindungsgemäße Wandanschlußleiste
- Figur 2:: Schnitt durch eine zweite erfindungsgemäße Wandanschlußleiste

In Figur 1 ist eine Schnittdarstellung einer montierten Wandanschlußleiste 1 dargestellt. Mit dieser Ausführungsform ist das Unterteil 2 über ein Befestigungsmittel 7 mit der Arbeitsplatte 5 fest verbunden. Das Unterteil 2 verfügt über eine Aufnahme 21, in die der Haltesteg 321 des Oberteils 3 eingerastet ist. Das Oberteil 3 besteht aus einem Trägerelement 32 und dem Abdeckelement 31. Die Abschrägung 40 des Abdeckelementes 31 beträgt in dieser Ausführungsform 30°. Die Abschrägung 40 ist in diesem Ausführungsbeispiel an beiden freien Enden des Abdeckelementes 31 angebracht. An den beiden freien Enden des T-förmig ausgestalteten Trägerelementes 32 sind einstückig zwei Dichtlippen 322, 323 angeformt, welche die Dichtfunktionen zur Arbeitsplatte 5 bzw. zur Wand 6 realisieren.

In Figur 2 ist eine Wandanschlußleiste 1 im montierten Zustand dargestellt, welche an der Wand 6 durch das Befestigungsmittel 7 fixiert ist.

Das Unterteil 2 kann im Rahmen der Erfindung sowohl an der Arbeitsplatte 5 als auch an der Wand 6 befestigt werden, so daß hier keine Verwechslungen bei der Montage auftreten können. In der Aufnahme 21 des Unterteils 2 ist der Haltesteg 321 des Oberteils 3 fixiert. An den freien Enden des T-förmigen Trägerelementes 32 sind einstückig die Dichtlippen 322, 323 angeformt.
Das auf dem Trägerelement 32 fixierte Abdeckelement 31 weist zwei von der Oberkante ausgehende Abschrägungen 40 auf, welche in diesem Ausführungsbeispiel 60° betragen.

## Patentansprüche

1. Wandanschlußleiste für Arbeitsplatten im Innenausbau, beispielsweise Einbauküchen, Bademöbel und dergleichen, mit einem an der Arbeitsplatte (5) oder an der Wand (6) zu befestigenden Unterteil (2) sowie einem Oberteil (3), das mit einem angeformten in einer Aufnahme (21) des Unterteils (2) rastbaren Haltesteg (321) versehen ist, wobei das Oberteil (3) aus einem Trägerelement (32) und einem Abdeckelement (31) besteht und wobei an den freien Enden des Trägerelementes (32) wenigstens eine elastische Dichtlippe (322) angeformt ist,
**dadurch gekennzeichnet,**
**daß** an dem Abdeckelement (31) wenigstens eine von der Oberkante ausgehende Abschrägung (40) von 30° bis 60° ausgebildet ist.

2. Wandanschlußleiste nach Anspruch 1, **dadurch gekennzeichnet, daß** die Abschrägung (40) über die gesamte Höhe des Abdeckelementes (31) ausgebildet ist.

3. Wandanschlußleiste nach Anspruch 1, **dadurch gekennzeichnet, daß** die Abschrägung (40) nur über einen Teil der Höhe des Abdeckelementes (31) ausgebildet ist.

4. Wandanschlußleiste nach einem der vorhergehenden Ansprüche, **dadurch gekennzeichnet, daß** die Abschrägung (40) linear, konvex oder konkav ausgebildet ist.

## Claims

1. Wall seal strip for worktops in interior design work, as in fitted kitchens, bathroom furniture and similar, having a lower part (2) for securing to the worktop (5) or to the wall (6), and an upper part (3) provided with a moulded mounting ridge (321) which clips into a recess (21) in the lower part (2), the upper part (3) consisting of a support element (32) and a cover element (31), and with at least one elastic sealing lip (322) moulded onto the free ends of the support element (32),
**characterised in that**
at least one bevel (40) at an angle of between 30° and 60° is formed on the cover element (31) proceeding from the upper edge.

2. Wall seal strip according to claim 1, **characterised in that** the bevel (40) spans the full height of the cover element (31).

3. Wall seal strip according to claim 1, **characterised in that** the bevel (40) spans only a portion of the height of the cover element (31).

4. Wall seal strip according to one of the preceding claims, **characterised in that** the bevel (40) is straight, convex or concave.

## Revendications

1. Profilés de joints muraux pour plans de travail destinés à l'agencement intérieur, par exemple des cuisines intégrées, des meubles de salle de bain et similaires, constitués d'une embase à fixer (2) sur le plan de travail (5) ou sur le mur (6) ainsi que d'une partie supérieure (3), pourvue d'un tenon de fixation (321) coextrudé qui vient se clipper dans le logement (21) de l'embase (2), la partie supérieure (3) étant composée d'un élément support (32) et d'un élément de recouvrement (31), les extrémités libres de l'élément support (32) disposant au minimum d'une lèvre d'étanchéité élastique (322) coextrudée,
**caractérisés en ce que**,
l'élément de recouvrement (31) intègre au minimum une formeen biseau (40) de 30° à 60° partant du bord supérieur.

2. Profilés de joints muraux selon la revendication 1, **caractérisés en ce que** la forme en biseau (40) se présente sur toute la hauteur de l'élément de recouvrement (31).

3. Profilés de joints muraux selon la revendication 1, **caractérisés en ce que** la forme en biseau (40) ne se présente que sur une partie de la hauteur de l'élément de recouvrement (31).

4. Profilés de joints muraux selon l'une des revendications précédentes, **caractérisés en ce que** le biseau (40) est de forme linéaire, convexe ou concave.
